# EUROPÄISCHE PATENTSCHRIFT

(11) **EP 0 697 568 B1**
(45) Veröffentlichungstag und Bekanntmachung des Hinweises auf die Patenterteilung: **12.01.2000**
(21) Anmeldenummer: 95114355.1
(22) Anmeldetag: 13.09.1995
(51) Int. Cl.: F24C 15/02

(54) **Verbindung von Backrohr und Backrohr-Aufnahmerahmen**
Connection oven and oven frame
connexion four et cadre de four

(43) Veröffentlichungstag der Anmeldung: 21.02.1996
(73) Patentinhaber: Electrolux AG, 8048 Zürich (CH)
(72) Erfinder: Münzberg, Gerhard, Dipl.-Ing., D-35745 Herborn (DE); Schröder, Walter, CH-8820 Wädenswil (CH)
(74) Vertreter: Troesch Scheidegger Werner AG

(56) Entgegenhaltungen:
- DE-U- 9 409 895
- FR-A- 2 653 210
- GB-A- 2 201 201
- US-A- 3 812 316

## Beschreibung

Die vorliegende Erfindung betrifft eine Anordnung von Backrohr und Backrohr-Aufnahmerahmen nach dem Oberbegriff von Anspruch 1.

Es ist bekannt, dass eine um die Backrohröffnung umlaufende Dichtung vorzusehen ist, die sich dichtend an die geschlossene Backofentür legt. Eine solche Dichtung wird, gemäss einer ersten Technik, losgelöst von der Backrohr/Backrohr-Aufnahmerahmen-Verbindung befestigt, oder es wird, gemäss einer zweiten Befestigungstechnik, eine Verbindung von Backrohr und Backrohr-Aufnahmerahmen für das Vorsehen der erwähnten Dichtung ausgenützt.

So ist es aus dem DE-GM-295 02 175.6, gemäss der ersterwähnten Technik, bekannt, die Dichtung in einer umlaufenden Sicke am mit dem Rahmen einteiligen Backrohr anzuordnen, dabei die Dichtung, vornehmlich in den Eckbereichen, am Rahmen zu verankern. Aufgrund der thermischen und mechanischen Belastung einer solchen Dichtung ist ihre Verankerung lediglich an Eckpartien problematisch, weil die dazwischenliegenden Dichtungsschenkel im wesentlichen lose hängen.

Von der Konstruktion des Backofentyps KB 83 derselben Anmelderin wie das vorliegende Gesuch ist eine Verbindung gemäss zweiterwähnter Technik bekannt, welche anhand von Fig. 1a und 1b erläutert werden soll.

Fig. 1a zeigt dabei schematisch eine Aufsicht auf das am Aufnahmerahmen befestigte Backrohr, während Fig. 1b einen Querschnitt gemäss Linie I-I von Fig. 1a zeigt.

Der Backrohrraum 1 ist durch das Backrohr 3 definiert, welches, nach aussen umgebogen, den einen Backrohrrahmen 5 bildet. Der äusserste Rahmenbereich 7 ist, wie insbesondere in Fig. 1b ersichtlich, S-förmig zurückgebogen. Der Aufnahmeraum 9 mit einem entsprechend aufgebogenen Aufnahmerahmen 11 ist randständig, wie bei 13 ersichtlich, eingebogen. In dem zwischen der eingebogenen Backrohr-Aufnahmerahmenpartie 13 und der S-förmigen Partie des Backrohrrahmens 5 definierten Spalt 17 ist ein Dichtungsprofil 15 eingeklemmt und hintergreift die eingebogene Partie 13 des Aufnahmerahmens 11. Das Dichtungsprofil 15 legt sich dicht an die Backrohrtür, gestrichelt bei 19 eingetragen, wenn diese geschlossen wird.

Grundsätzlich hat das Vorsehen eines Spaltes zwischen einem Backrohr und Backrohr-Aufnahmerahmen den wesentlichen Vorteil der thermischen Isolation zwischen Backrohr und Anschlussteile. Zudem wird dieser Spalt gleichzeitig zur Verankerung der notwendigen Dichtung ausgenützt und dabei die thermisch-isolierenden Eigenschaften der üblicherweise eingesetzten Dichtungsmaterialien, wie von Silicongummi, ausgenützt.

Daran ist nachteilig:
a) die relativ komplizierte Formung, insbesondere der Backrohr- und Aufnahmerahmen-Randbereiche bei 7,
b) dass die Dichtung 15 nicht appliziert werden kann, wenn Backrohr und Backrohraufnahme bereits zusammenmontiert sind, und dass demzufolge ein Ersetzen schadhafter Dichtungen 15 einen relativ grossen Zerlegungsaufwand erfordert.

Aus der GB-A-2 201 201 ist eine Anordnung eines Backrohres mit einem Backrohr-Aufnahmerahmen eingangs genannter Art bekannt. Der Backrohr-Aufnahmerahmen ist im Luftspaltbereich U-profil-förmig, doppelt umgebogen; der eine Profilschenkel begrenzt mit seiner Aussenseite einen Luftspalt. Das Backrohr ist seinerseits im Luftspaltbereich erst U-profil-förmig, doppelt umgebogen, der den Luftspalt festlegende Schenkel des Backrohrs ist aber zusätzlich L-profil-förmig eingebogen. Es resultiert ein im wesentlicher L-profil-förmiger Luftspalt. Daran ist nachteilig:
a) die relativ komplizierte Formung des Backrohres im Luftspaltbereich;
b) die relativ komplizierte Montage vom Backrohr im Aufnahmerahmen;
c) dass eine Dichtung im erwähnten Spalt nur unter Zuhilfenahme von zusätzlichen Klemmorganen verankert werden kann.

Es ist Aufgabe der vorliegenden Erfindung, ausgehend von einer Anordnung letztgenannter Art, die erwähnten Nachteile zu beheben. Dies wird bei deren Ausbildung nach dem Kennzeichen von Anspruch 1 erreicht.

Dadurch, dass nämlich der Spalt zwischen Schenkeln von Backrohrrahmen und Backrohr-Aufnahmerahmen gebildet ist, die sich im wesentlichen gleichlang gegenüberliegen, wird einerseits die thermische Isolation beibehalten, anderseits die Dichtungsmontage und die Formung der beiden Teile wesentlich vereinfacht.

In einer bevorzugten Ausführungsform werden Backrohr und Backrohraufnahme im Frontbereich dadurch mechanisch verbunden, dass sich gegenüberliegende Laschen, je an den beiden Rahmen, den Spalt überbrücken und lösbar verbunden sind.

Im weiteren umfasst die Anordnung eine Dichtung, welche im wesentlichen entlang der ganzen Länge des Spaltes verankert ist.

Die Dichtung weist dabei bevorzugterweise ein Profil auf mit einer Dichtpartie, die von den erwähnten Rahmen gegen aussen vorragt, und mit einer Aufnahmepartie im Spalt, wobei, zur Erleichterung des Einführens der Dichtung in den Spalt, die erwähnte Aufnahmepartie weniger elastisch, d.h. härter ausgebildet ist als mindestens Teile der Dichtpartie, nämlich insbesondere Teile, die mit der Tür in Kontakt treten.

In einer weiteren bevorzugten Ausführungsform weist das Dichtungsprofil, anschliessend an die Aufnahmepartie, eine Hintergreifpartie auf, welche die Kanten der eingebogenen Rahmenpartien hintergreift. Die Hintergreifpartie ist dabei vorzugsweise härter bzw. weniger elastisch ausgebildet als die erwähnte Aufnahmepartie, womit ihr Durchführen durch den Spalt erleichtert wird. Die Dichtung besteht vorzugsweise aus Silicongummi, dies für Normaltemperaturofen bis ca. 300°C, oder aus einem Glasfaser-Gewebeschlauch für höhere Temperaturbereiche von beispielsweise 500°C. Die letzterwähnte Dichtung umfasst bevorzugterweise, kopfseitig, zur Bildung der Dichtungspartie eine Drahtgewebeverstärkung, eine Versteifungseinlage zur Bildung der Aufnahmepartie und bevorzugterweise eine Drahteinlage zur Bildung der Hintergreifpartie.

Die Erfindung wird anschliessend beispielsweise anhand von Figuren erläutert.

Es zeigen:
- Fig. 1a: schematisch eine Aufsicht auf eine Backrohrrahmen/Aufnahmerahmen-Anordnung mit umlaufender Dichtung;
- Fig. 1b: eine bekannte Backrohrrahmen/Aufnahmerahmen-Anordnung mit einem Isolationsspalt, welcher zur Verankerung der Dichtung ausgenützt ist, gemäss einer Schnittdarstellung nach I-I von Fig. 1a;
- Fig. 2: eine erfindungsgemässe Backrohrrahmen-/Aufnahmerahmen-Anordnung in schematischer Darstellung, analog zu derjenigen von Fig. 1b, ohne eingelegte Dichtung;
- Fig. 3: einen Ausschnitt der Anordnung nach Fig. 2 mit Dichtprofil;
- Fig. 4,5,6,7,8: bevorzugte, an der erfindungsgemässen Anordnung eingesetzte Dichtungsprofile;
- Fig. 9a: wiederum perspektivisch, eine besonders bevorzugte, erfindungsgemäss eingesetzte Dichtung und
- Fig. 9b: die Dichtung gemäss Fig. 9a, in die erfindungsgemässe Anordnung eingesetzt.

In Fig. 2 sind für die gleichen Teile dieselben Bezugszeichen wie in Fig. 1 verwendet.

Der Backrohrrahmen 5 des Backrohres 3 ist im wesentlichen rechtwinklig rückgebogen, ebenso der Aufnahmerahmen 11. Backrohrrahmenseitig und aufnahmerahmenseitig werden damit zwei sich im wesentlichen parallel erstreckende, gegenüberliegende Randpartien 5a und 11a gebildet, welche zwischen sich den Spalt 17, im wesentlichen senkrecht verlaufend zu den Rahmenflächen 5, 11, definieren. Der Spalt 17 erstreckt sich mit Blick auf Fig. 1a um die gesamte Backrohröffnung herum, bis auf einige wenige, beispielsweise zwei Verankerungsabschnitte 23. Dort sind die Partien 5a und lla, sich gegenüberliegend, paarweise eingeschnitten, so dass die zwischen Einschnitten jeweils definierten Laschen 21 der jeweiligen Rahmen, auch sich gegenüberliegend, in den Spalt 17 eingebogen werden können, wo, beispielsweise über Schrauben, Backrohrrahmen und Aufnahmerahmen an diesen wenigen schmalen Verankerungsabschnitten 23 verbunden werden.

Fig. 3 zeigt, wiederum in Querschnittsdarstellung, den Spaltbereich der erfindungsgemässen Anordnung nach Fig. 2 mit eingelegter Dichtung 25. Das Profil der Dichtung weist einen Dichtungsabschnitt 27 auf, ausgebildet als Hohlprofil, eine Aufnahmepartie 29, welche im Spalt 17 aufgenommen ist, sowie eine Hintergreifpartie 31. Um die Dichtung 25 mühelos in den erstellten Spalt 17 einführen zu können, wird dabei die Härte des Materials der Aufnahmepartie 29 und der Hintergreifpartie 31 grösser gewählt als diejenige des Materials am Dichtungsabschnitt 27. So weist beispielsweise das Siliconmaterial eine Härte von 80S an der Aufnahmepartie 29 und der Hintergreifpartie 31 auf, hingegen eine Härte von lediglich 50S an der Dichtungspartie 27 bzw. 31.

In den Fig. 4 bis 8 sind weitere mögliche Ausformungen des erfindungsgemäss eingesetzten Dichtungsprofils dargestellt. Die Darstellungen gemäss diesen Fig. 4 und 5, worin wiederum dieselben Bezugszeichen verwendet sind, benötigen keine weiteren Erläuterungen, bis auf die Zusammenwirkung von Aufnahmepartie 29a und der Hintergreifpartie 31b bei der Ausführung gemäss Fig. 5.

Hier ist die Aufnahmepartie 29a derart schmal ausgebildet, dass sie mit einigem Spiel im Spalt 17 aufgenommen werden kann. Eine sichere Verankerung der Dichtung 25 wird durch die sich konisch verjüngende Hintergreifpartie 31b sichergestellt, woran eine widerhakenförmige Profilierung 32 angeformt ist. Durch Eindrücken dieses Profils in den Spalt 17 werden mit zunehmendem Druck zunehmend breitere Partien der widerhakenbewehrten Hintergreifpartie 31b mit den Kanten der spaltdefinierenden Rohr- bzw. Muffelrahmenpartien in Eingriff gebracht, so dass bei Freigeben der Dichtung eine Verspannung in der in Fig. 5 mit x eingetragenen Richtung erfolgt, nämlich an den erwähnten Kanten einerseits und an den Rahmen 5 bzw. 11 von Fig. 2 je als Widerlagerflächen.

Die erfindungsgemässe Ausbildung der Verbindung erlaubt es im weiteren, flexibel entweder Dichtungen aus Silicongummi der in den Fig. 3 bis 5 dargestellten Art einzuführen für thermische Belastungsbereiche bis beispielsweise 300°C, erlaubt es aber auch, für höhere thermische Belastungen, beispielsweise bei 500°C, thermisch hochbelastbare Dichtungen, wie beispielsweise aus Glasfaser-Gewebeschlauch, ohne weitere Veränderungen, einzuführen, Fig. 6 bis 8.

In Fig. 6 ist eine Dichtung letzterwähnter Art dargestellt, welche sich, wie ohne weiteres ersichtlich, problemlos in den Spalt 17 einführen lässt. Sie ist gebildet durch einen Glasfaser-Gewebeschlauch 34. Die Dichtungspartie 27_{c} ist mit einem Metalldrahtgewebe 36 verstärkt, welches Gewebe im Bereiche 37 abgesteppt ist. Anschliessend bildet der Schlauch 34 die Aufnahmepartie 39, wo eine Verstärkungseinlage, wie eine Stahlbandeinlage 41, eingelegt ist. Die Hintergreifpartie der Dichtung, 43, ist gebildet durch Einlage eines Drahtes 46.

Gemäss Fig. 7 sind an der Aufnahmepartie 39, als Hintergreifpartien wirkend, Widerhaken 48 angeformt, oder es ist, gemäss Fig. 8, die Aufnahmepartie durch die einen Schenkel von einzelnen Haken 50 gebildet, welche auch die jeweiligen Hintergreifpartien bilden.

In Fig. 9a ist, in Anlehnung an die Ausbildung der Dichtung gemäss Fig. 4, eine heute besonders bevorzugte Dichtung 60 aus Silicongummi dargestellt. Sie umfasst wiederum eine hakenförmige Hintergreifpartie 62, eine Aufnahmepartie 64 sowie eine Dichtungspartie 66. Bevorzugterweise sind wiederum Aufnahmepartie 64 und Hintergreifpartie 62 härter als die Dichtungspartie 66. An der Dichtungspartie sind zwei seitliche Dichtungslaschen 68 angeformt, welche sich, wie aus Fig. 9b ersichtlich, bei eingelegtem Dichtungsprofil satt an die Rahmenflächen 5 bzw. 11 anlegen.

Der Einwärtsknick 70 an der Dichtungspartie 66 ergibt weiter eine vorgegebene Knickstelle bei Erstellen der Dichtung zur Backofentür 19 gemäss Fig. 1b.

Aufgrund der dargestellten erfindungsgemässen Verbindung ist es möglich, unter Beibehalt der thermischen Isolation zwischen Backrohr und Muffel, die notwendigen Türendichtungen nach dem Backrohr/Muffelzusammenbau und damit auch für den Dichtungsersatz ohne weitere Montagehilfen manuell einzuführen bzw. herauszureissen. Dabei können, entsprechend unterschiedlichen thermischen Anforderungen, in weiten Grenzen variable Dichtungen vorgesehen werden.

## Patentansprüche

1. Anordnung eines Backrohr-Aufnahmerahmens (11) mit eingelassenem Backrohr (3) bei der entlang mindestens weitgehendst der ganzen Backrohr-Oeffnung, Backrohr-Aufnahmerahmen (11) und Backrohr (3) durch einen Luftspalt (17) für die Aufnahme einer Dichtung für eine Backrohrtür (19) voneinander getrennt sind, und bei der der Backrohr-Aufnahmerahmen (11) im Bereich des Luftspaltes (17) eine U-profil-förmige , doppelte Umbiegung aufweist, deren einer Schenkel (11a) mit seiner Aussenfläche die eine Begrenzung des Luftspaltes (17) bildet, dadurch gekennzeichnet dass das Backrohr (3) ebenfalls im Bereich des Luftspaltes (17) ein U-profil-förmige, doppelte Umbiegung aufweist, deren einer Schenkel (5a) dem erwähnten einen Schenkel (lla) am Backrohr-Aufnahmerahmen (11) gegenüberliegt und die andere Begrenzung des Luftspaltes bildet, wobei die beiden den Luftspalt bildenden Schenkel im wesentlichen gleich lang sind.

2. Anordnung nach Anspruch 1, dadurch gekennzeichnet, dass die doppelten Umbiegungen mindestens genähert rechtwinklig sind.

3. Anordnung nach einem der Ansprüche 1 oder 2, dadurch gekennzeichnet, dass an mindestens zwei Stellen (23) der Spalt (17) durch sich gegenüberliegende Laschen (21) je am Backrohr (5) und Backrohr-Aufnahmerahmen (11) überbrückt ist, welche Laschen (21) miteinander lösbar verbunden sind.

4. Anordnung nach einem der Ansprüche 1 bis 3, dadurch gekennzeichnet, dass eine Dichtung (25) im wesentlichen entlang der ganzen Länge des Spaltes (17) darin verankert ist.

5. Anordnung nach Anspruch 4, dadurch gekennzeichnet, dass die Dichtung ein Profil aufweist mit
- einer Dichtpartie (27, 27_{c}), die aus dem Spalt vorragt,
- einer Aufnahmepartie (29, 29a, 39) im Spalt (17),
wobei die Aufnahmepartie an der Dichtung weniger elastisch ist als mindestens Teile der Dichtpartie.

6. Anordnung nach Anspruch 5, dadurch gekennzeichnet, dass das Profil anschliessend an die Aufnahmepartie (29, 29a, 39) eine Hintergreifpartie (31, 31a, 31b, 43) aufweist, die die Kanten der eingebogenen Randpartien (5a, 11a) hintergreift.

7. Anordnung nach Anspruch 5 oder 6, dadurch gekennzeichnet, dass die Dichtung aus Silicongummi besteht oder aus einem Glasfaser-Gewebeschlauch (34), vorzugsweise mit drahtgewebeaussen-verstärkter Dichtpartie (27_{c}), weiter vorzugsweise mit einer Versteifungseinlage (41) an der Aufnahmepartie (39) und weiter vorzugsweise mit eine Hintergreifpartie (43) bildenden Drahteinlage (46).

## Claims

1. An arrangement of an oven receiving frame (11) with an oven (3) mounted in it, in which, along at least the greater part of the whole oven opening, the oven receiving frame (11) and the oven (3) are separated from one another by an air gap (17) for receiving a seal for an oven door (19) and in which the oven receiving frame (11), in the area of the air gap (17) has a U-shaped profile double bend, a side leg of which (11a) forms a delimitation of the air gap (17) with its external surface, characterized in that the oven (3) similarly in the area of the air gap (17) also has a U-shaped profile, double bend, a side leg of which (5a) is opposite the previously mentioned side leg (11a) on the oven receiving frame (11) and forms the other delimitation of the air gap, whereby both legs forming the air gap are of substantially similar length.

2. An arrangement according to Claim 1, characterized in that, the double bends are at least close to being right angles.

3. An arrangement according to either of Claims 1 or 2, characterized in that, in at least two places (23) the gap (17) is bridged by clips (21) opposite one another respectively on the oven (5) and the oven frame (11), said clips being releasably connected with one another.

4. An arrangement according to one of Claims 1 to 3, characterized in that a seal (25) is fixed in the air gap (17) along substantially its whole length.

5. An arrangement according to Claim 4, characterized in that the seal has a profile with
- a sealing part (27, 27_{c}), which projects out of the air gap ,
- a seating part (29, 29a, 39) in the gap (17), whereby the seating part at the seal is less elastic than at least parts of the sealing part.

6. An arrangement according to Claim 5, characterized in that the profile of the seating part (29, 29a, 39) has a back gripping part (31, 31a, 31b 43) which secures the edges of the curving end parts (5a, lla) from behind.

7. An arrangement according to Claims 5 or 6, characterized in that the seal is made of silicone rubber or from a glass fiber woven tube (34) preferably with a seal part (27_{c}) externally reinforced with screen cloth, and in addition preferably with a stiffening insert (41) in the seating part (39) and in addition preferably with a wire insert (46) forming a back gripping part (43).

## Revendications

1. Système pour cadre de réception d'un four (11) comprenant un four (3) encastré, dans lequel le long de la plus grande partie au moins de l'ensemble de l'ouverture du four, le cadre de réception du four (11) et le four (3) sont séparés l'un de l'autre par un jeu (17) destiné à recevoir un joint d'étanchéité pour une porte de four (19), et dans lequel le cadre de réception du four (11) dans la zone du jeu (17) forme un double coude avec un profil en forme de U, dont l'une des branches (11a) forme avec sa face extérieure l'une des délimitations du jeu (17), caractérisé en ce que le four (3) comporte également dans la zone du jeu (17) un double coude avec un profil en forme de U, dont l'une des branches (5a) est opposée à la branche (11a) mentionnée sur le cadre de réception du four (11) et forme l'autre délimitation du jeu, les deux branches délimitant le jeu étant sensiblement de même longueur.

2. Système selon la revendication 1, caractérisé en ce que les doubles coudes sont au moins approximativement à angle droit.

3. Système selon la revendication 1 ou 2, caractérisé en ce que, sur au moins deux points (23), le jeu (17) est fermé par deux languettes (21) situées face à face, l'une sur le four (5) et l'autre sur le cadre de réception du four (11), lesquelles languettes (21) peuvent être assemblées de manière amovible.

4. Système selon l'une quelconque des revendications 1 à 3, caractérisé en ce qu'un joint d'étanchéité (25) est bloqué sensiblement sur toute la longueur du jeu (17) dans celui-ci.

5. Système selon la revendication 4, caractérisé en ce que le joint d'étanchéité est formé par un joint profilé comprenant
- une partie d'étanchéité (27, 27c), qui s'avance en saillie hors du jeu,
- une partie de positionnement (29, 29a, 39) dans le jeu (17),
la partie de positionnement sur le joint d'étanchéité étant moins élastique qu'au moins certaines parties de la partie d'étanchéité.

6. Système selon la revendication 5, caractérisé en ce que le joint profilé comporte, jointive à la partie de positionnement (29, 29a, 39), une partie de blocage arrière (31, 31a, 31b, 43) qui s'engage derrière les arêtes des parties de bordure courbes (5a, 11a).

7. Système selon la revendication 5 ou 6, caractérisé en ce que le joint d'étanchéité est un joint en caoutchouc de silicone ou un tuyau tissé en fibre de verre (34), de préférence avec une partie d'étanchéité (27c) renforcée vers l'extérieur par un treillis en fil, ainsi que, de préférence, avec un revêtement de raidissement (41) sur la partie de positionnement (39) et, de plus, de préférence, avec un revêtement en fil (46) formant une partie de blocage arrière (43).
